# EUROPÄISCHE PATENTSCHRIFT

(11) **EP 0 783 290 B1**
(45) Veröffentlichungstag und Bekanntmachung des Hinweises auf die Patenterteilung: **30.12.1998**
(21) Anmeldenummer: 95933315.4
(22) Anmeldetag: 28.09.1995
(51) Int. Cl.: A61H 35/00, A47K 7/02

(54) **DUSCH- UND BADEVORRICHTUNG ZUR MASSAGE UND/ODER REINIGUNG DER FÜSSE**
SHOWER AND BATH DEVICE FOR MASSAGING AND/OR CLEANING THE FEET
DISPOSITIF A DOUCHE ET BAIN POUR LE MASSAGE ET/OU LE NETTOYAGE DES PIEDS

(30) Priorität: 30.09.1994 DE 9416347 U
(43) Veröffentlichungstag der Anmeldung: 16.07.1997
(73) Patentinhaber: Irion, Erhard, 89423 Gundelfingen (DE)
(72) Erfinder: RÖHRIG, Jan, D-89423 Gundelfingen (DE)
(74) Vertreter: Wablat, Wolfgang, Dr.Dr.
(86) Internationale Anmeldenummer: DE9501370
(87) Internationale Veröffentlichungsnummer: WO9610383

(56) Entgegenhaltungen:
- AT-A- 298 728
- CH-A- 607 580
- DE-A- 3 713 357
- FR-A- 2 321 866
- US-A- 2 852 793

## Beschreibung

Die Erfindung betrifft eine Dusch- und Badevorrichtung zur Massage und/oder Reinigung der Füße.

In FR-A-2 321 866 wird eine Vorrichtung zum Waschen und Trocknen der Füße beschrieben, bei der es sich um einen durch vier Seitenwände seitlich geschlossenen, lediglich oben offenen Behälter handelt. An den Längsseiten und am Boden der Doppelrinne sind Bürstenelemente angeordnet, während sich an einer Behälterstirnwand ein Brausekopf zur Wasserzufuhr und an der gegenüberliegenden Behälterstirnwand eine Warmluftzufuhr zum Trocknen der Füße befindet. Im Behälterboden sind unterhalb eines Gitterrostes Abflußöffnungen für das Waschwasser vorgesehen. Die äußeren Längswande der Doppelrinne sind elastisch ausgebildet.

Aus DE A 37 13 357 sind Befestigungselemente für einen Fußreiniger bekannt, mit der dieser an der Badewanne oder an der Duschkabine befestigt werden kann.

Der Erfindung liegt die Aufgabe zugrunde, eine Vorrichtung zur Massage und/oder Reinigung der Füße, bestehend aus einer Rinne mit sich zu deren oberer Öffnung verjüngendem Querschnitt, an den Innenflächen ihrer Seitenteile und des Rinnenbodens angebrachten Massage- und/oder Reinigungselementen sowie einem Wasserzuführungssystem zu schaffen. Die soll insbesondere älteren Menschen, Übergewichtigen und Teilinvaliden die Fußpflege wesentlich erleichtern.

Diese Aufgabe wird dadurch gelöst, daß der Rinnenboden und beide Seitenteile der an ihren Stirnseiten frei zugänglich offenen Rinne zur Anpassung an die Auflagefläche bzw. zur allseitigen elastischen Anlage am Fuß elastisch ausgebildet sind und zum Zuführen und Verteilen von Wasser und/oder Reinigungsmittel und/oder Desinfektionsmittel über ein mit einem Anschluß versehenes und in die Seitenteile und den Rinnenboden integriertes Kanalsystem mit in den Rinneninnenraum gerichteten Düsen verfügen.

Eine bevorzugte Ausgestaltung der erfindungsgemäßen Lösung besteht darin, daß an der Unterseite des Rinnenbodens Befestigungselemente zur form- und/oder reibschlüssigen Verbindung mit einer Badematte vorgesehen sind. Auf diese Weise kann die erfindungsgemäße Vorrichtung zur rutschsicheren Befestigung insbesondere mit einer Badematte kombiniert werden. Bevorzugterweise sind die Befestigungselemente als Noppen ausgebildet, die in vorzugsweise sternförmig geschlitzt ausgebildete Ausnehmungen der Badematte eingreifen.

Darüberhinaus ist es aber auch möglich, die Befestigungselemente mit Saugnäpfen zu versehen, so daß die erfindungsgemäße Vorrichtung auch unabhängig von einer geeigneten Badematte rutschfest mit einem Wannen- oder Duschtassenboden formschlüssig verbindbar ist.

Eine weitere vorteilhafte Gestaltung der erfindungsgemäßen Lösung besteht darin, daß das Kanalsystem aus mindestens zwei hydraulisch isolierten Untersystemen besteht, von denen jedes mindestens einen Schlauchanschluß aufweist. Diese Ausgestaltung ermöglicht die gleichzeitige, gezielte Zuführung von kaltem und warmen Wasser, so daß ein die Blutzirkulation fördernder Wechseldusch-Effekt realisierbar ist.

Um die Reinigungs- und Massagewirkung der Vorrichtung weiter zu erhöhen, ist die Rinne vorzugsweise mit Bürsten, Schwämmen, Reiboberflächen oder ähnlichen Massage- und/oder Reinigungselementen unterschiedlicher Härte und/oder unterschiedlicher Materialbeschaffenheit versehen. So können in der erfindungsgemäßen Vorrichtung gleichzeitig beispielsweise Naturborsten für eine normale Fußreinigung als auch härtere Kunststoffborsten für eine Hornhautentfernung angeordnet sein.

Eine weitere vorteilhafte Ausgestaltung besteht darin, daß die Massage und/oder Reinigungselemente aus Bürsten bestehen, die V-förmig ausgebildete Borstenreihen bilden. Diese Ausgestaltung ermöglicht eine optimale Reinigung insbesondere der Zehenzwischenräume.

Im folgenden wird die Erfindung an Hand eines Ausführungsbeispiels und mit Bezug auf die Figuren der beiliegenden Zeichnung näher erläutert. Es zeigen:
- Fig. 1: eine perspektivische Ansicht einer schematisch dargestellten Dusch- und Badevorrichtung zur Massage und/oder Reinigung der Füße;
- Fig. 2: eine perspektivische Ansicht einer schematisch dargestellten Badematte;
- Fig. 3: eine Draufsicht auf eine Ausnehmung der Badematte gemäß Fig. 2;
- Fig. 4: eine schematische, die Funktionsweise verdeutlichende Draufsicht der Vorrichtung gemäß Fig. 1 und
- Fig. 5: einen Querschnitt einer erfindungsgemäßen Vorrichtung mit integriertem Kanalsystem.

Wie Fig. 1 zu entnehmen, ist die erfindungsgemäße Dusch- und Badevorrichtung 1 als stirnseitig offene Rinne ausgebildet. Der Rinnenboden 2 ist mit aufeinander zulaufenden Seitenteilen 8 versehen, die einen Spalt 9 bilden. Wie insbesondere auch aus der Fig. 4 hervorgeht, ist die erfindungsgemäße Vorrichtung so gestaltet, daß der gesamte Fuß durch einfaches Hin- und Herbewegen gereinigt und massiert wird.

Die Seitenteile 8 und/oder der Rinnenboden 2 bestehen vorzugsweise aus Gummi, PVC oder einem ähnlichen elastischen Material. Durch diese Ausgestaltung ist insbesondere sichergestellt, daß sich bei unterschiedlicher Knöchelbreite der Spalt 9 elastisch weiten kann.

An der Unterseite der Rinne sind Befestigungselemente 4 in Form von Noppen ausgebildet. Die Vorrichtung 1 kann somit sowohl in die Ausnehmungen 5 einer Badematte 6 eingesteckt werden, als auch mit Saugnäpfen 7 an dem Boden einer Dusche bzw. Badewanne separat befestigt werden. Zur Kombination mit einer Badematte 6 werden die Noppen 4 in die dort üblicherweise ausgebildeten Ausnehmungen 5 eingesteckt. Wie in Fig. 3 dargestellt ist, ist es vorteilhaft, sternförmig geschlitzte Ausnehmungen in der Badematte 6 vorzusehen, so daß die Vorrichtung 1 auf einfache Weise formschlüssig mit der Badematte 6 verbindbar ist.

In Fig. 1 ist ferner zu erkennen, daß sowohl am Rinnenboden 2, als auch an den Innenseiten der Seitenteile 8 Massage- und/oder Reinigungselemente 3 vollflächig angeordnet sind. Dabei kann es sich insbesondere um Bürsten oder Schwämme handeln, die eine unterschiedliche Härte und/oder eine unterschiedliche Materialbeschaffenheit aufweisen. Am Rinnenboden 2 werden vorzugsweise Bürsten verwandt, die V-förmig ausgebildet Borstenreihen bilden.

Aus den Fig. 1 und 4 geht hervor, daß die Vorrichtung 1 darüberhinaus ein Kanalsystem 11 mit einwärts gerichteten Düsen zur Verteilung von Wasser und/oder Reinigungsmitteln und einen mit dem Kanalsystem verbundenen Schlauchanschluß 12 aufweisen kann. Über diesen Schlauchanschluß 12 kann beispielsweise ein Seifenspender angeschlossen werden, der bei einer einfachen Druckbetätigung die gewünschte Seifenmenge an das Bürsten- bzw. Reinigungssystem abgibt. Das Kanalsystem 11 kann vorteilhaft in mindestens zwei hydraulisch isolierte Untersysteme unterteilt sein, wobei jedes Untersystem einen separaten Schlauchanschluß aufweist.

Über das mit einem Schlauchanschluß 12 versehene Kanalsystem 11 kann bei Bedarf auch ein Desinfektionsmittel zugeführt werden, so daß sich die erfindungsgemäße Vorrichtung insbesondere auch für den Einsatz in öffentlichen Badeanstalten eignet.

### Bezugzeichenliste

- 1: Massage- und Reinigungsvorrichtung
- 2: Rinnenboden
- 3: Massage- und/oder Reinigungselemente
- 4: Befestigungselemente
- 5: Ausnehmung
- 6: Badematte
- 7: Saugnäpfe
- 8: Seitenteile
- 9: Spalt
- 10: Fuß
- 11: Kanalsystem
- 12: Schlauchanschluß

## Patentansprüche

1. Vorrichtung zur Massage und/oder Reinigung der Füße, bestehend aus einer Rinne mit sich zu deren oberer Öffnung verjüngendem Querschnitt, an den Innenflächen ihrer Seitenteile (8) und des Rinnenbodens (2) angebrachten Massage- und/oder Reinigungselementen (3) sowie einem Wasserzuführungssystem (11, 12), dadurch gekennzeichnet, daß der Rinnenboden (2) und beide Seitenteile (8) der an ihren Stirnseiten frei zugänglich offenen Rinne zur Anpassung an die Auflagefläche bzw. zur allseitigen elastischen Anlage am Fuß elastisch ausgebildet sind und zum Zuführen und Verteilen von Wasser und/oder Reinigungsmittel und/oder Desinfektionsmittel über ein mit einem Anschluß (12) versehenes und in die Seitenteile (8) und den Rinnenboden (2) integriertes Kanalsystem (11) mit in den Rinneninnenraum gerichteten Düsen verfügen.

2. Vorrichtung nach Anspruch 1, dadurch gekennzeichnet, daß an der Unterseite des Rinnenbodens (2) Befestigungselemente (4) zur form- und/oder reibschlüssigen Verbindung mit einer Badematte (6) vorgesehen sind.

3. Vorrichtung nach Anspruch 2, dadurch gekennzeichnet, daß die Befestigungselemente als Noppen (4) ausgebildet sind, die in Ausnehmungen (5) der Badematte (6) eingreifen.

4. Vorrichtung nach Anspruch 3, dadurch gekennzeichnet, daß die Ausnehmungen (5) der Badematte (6) sternförmig geschlitzt ausgebildet sind.

5. Vorrichtung nach einem der Ansprüche 1 bis 3, dadurch gekennzeichnet, daß die Noppen (4) zur unmittelbaren Befestigung der Rinne an einem Wannen- oder Duschtassenboden formschlüssig mit Saugnäpfen (7) verbindbar sind.

6. Vorrichtung nach einem der Ansprüche 1 bis 5, dadurch gekennzeichnet, daß das Kanalsystem (11) aus zwei voneinander getrennten Untersystemen mit jeweils mindestens einem Schlauchanschluß (12) zur Zuführung von jeweils kaltem und warmem Wasser besteht.

7. Vorrichtung nach einem der Ansprüche 1 bis 6, dadurch gekennzeichnet, daß die an den Innenflächen der Rinne vorgesehenen Massage- und/oder Reinigungselemente (3) aus Bürsten, Schwämmen oder Reibflächen gebildet sind.

8. Vorrichtung nach Anspruch 7, dadurch gekennzeichnet, daß die Massage- und/oder Reinigungselemente (3) ein und derselben Rinne unterschiedliche Härte und/oder Materialbeschaffenheit aufweisen.

9. Vorrichtung nach Anspruch 7 und 8, dadurch gekennzeichnet, daß die Bürsten V-förmig ausgebildete Borstenreihen bilden.

## Claims

1. A showering and bathing apparatus for foot massage and/or foot cleansing consisting of a trough with a cross-section that is tapered towards its upper opening, massage and/or cleansing elements (3) that are attached to the inside surfaces of the side parts (8) of said trough and to the trough bottom (2), and a water supply system (11, 12), characterized in that said trough bottom (2) and both side parts (8) of said trough that is open and freely accessible at its end faces have an elastic design to allow adjustment to the supporting surface or overall elastic contact with the foot, and in that they comprise a duct system (11) integrated in the side parts (8) and the trough bottom (2) with an entry fitting (12) and nozzles directed towards the inside of the trough for the supply and distribution of water and/or cleansing agents and/or disinfectants.

2. The apparatus according to claim 1, characterized in that fixing elements (4) for positive or frictional engagement with a bath mat (6) are provided on the underside of the trough.

3. The apparatus according to claim 2, characterized in that said fixing elements are nipples (4) that engage with recesses (5) in said bath mat (6).

4. The apparatus according to claim 3, characterized in that said recesses (5) of said bath mat (6) are slotted in star shape.

5. An apparatus according to any one of claims 1 to 3, characterized in that said nipples (4) can be form-fitted with suction cups (7) for attaching the trough directly to the bottom of a bath-tub or shower base.

6. An apparatus according to any one of claims 1 to 5, characterized in that the duct system (11) consists of two separate sub-systems, each having at least one hose fitting (12) for the supply of cold or hot water, respectively.

7. An apparatus according to any one of claims 1 to 6, characterized in that the massage and/or cleansing elements (3) to be attached to the internal surfaces of the trough are brushes, sponges, or rubbing surfaces.

8. The apparatus according to claim 7, characterized in that the massage and/or cleansing elements (3) in one and the same trough differ in hardness, material quality, and finish.

9. The apparatus according to claims 7 and 8, characterized in that the brushes form V-shaped rows of bristles.

## Revendications

1. Dispositif de massage et de nettoyage des pieds, composé d'un conduit dont la section va en diminuant en direction de son ouverture supérieure et dont les faces internes des parties latérales (8) et du fond (2) constitué de canaux de massage et/ou de nettoyage, ainsi d'un système d'amenée d'eau (11, 12),
caractérisé en ce que
le fond (2) constitué de canaux et les deux parties latérales (8) du conduit librement accessible par ses extrémités frontales ouvertes, sont élastique de manière à pouvoir s'adapter à la surface d'appui et à pouvoir s'appliquer de tous côtés sur le pied tandis que pour amener et distribuer de l'eau et/ou des agents de nettoyage et/ou de désinfection, on dispose d'un raccord (12) alimentant un système de canaux (11) intégrés aux parties latérales (8) et au fond (2) constitué de canaux et raccordés à des buses dirigées vers l'intérieur du conduit.

2. Dispositif selon la revendication 1,
caractérisé en ce que
la face inférieure du fond (2) constitué de canaux du courant est équipée d'éléments de fixation (4) permettant d'assurer une liaison par combinaison de forme et/ou par frottement avec un tapis de bain.

3. Dispositif selon la revendication 2,
caractérisé en ce que
les éléments de fixation (4) sont des tétons venant en prise à l'intérieur d'évidements (5) du tapis de bain (6).

4. Dispositif selon la revendication 3,
caractérisé en ce que
les évidements (5) du tapis de bain sont taillés en forme d'étoile.

5. Dispositif selon une des revendications 1 à 3,
caractérisé en ce que
les tétons (4), pour assurer la fixation des canaux sur le fond d'une baignoire ou d'une douche, peuvent être reliés avec combinaison de formes à des coupelles à effet de ventouse (7).

6. Dispositif selon une des revendications 1 à 5,
caractérisé en ce que
le système de canaux (11) est composé de deux sous-systèmes distincts dont chacun possède au moins un raccord pour tuyau (12), permettant l'amenée d'eau chaude et d'eau froide respectivement.

7. Dispositif selon une des revendications 1 à 6,
caractérise en ce que
les éléments de massage et/ou de nettoyage (3), prévus sur les faces internes des canaux sont constitués de brosses, d'éponges ou de surfaces de frottement.

8. Dispositif selon la revendication 7,
caractérisé en ce que
les éléments de massage et/ou da nettoyage (3) prévus dans un même canal ont des duretés différentes et/ou des constitutions différentes.

9. Dispositif selon les revendications 7 et 8,
caractérisé en ce que
les brosses forment des lignes disposées en V.
